# DEMANDE DE BREVET EUROPEEN

(11) **EP 2 360 357 A1**
(43) Date de publication de la demande: **24.08.2011**
(21) Numéro de dépôt: 10153351.1
(22) Date de dépôt: 11.02.2010
(51) Int. Cl.: F01L 1/344

(54) **Déphaseur d'arbre à cames**

(71) Demandeur: Delphi Technologies, Inc., Troy MI 48007 (US)
(72) Inventeur: Bernard, Jean Pierre, 4870, Lamadelaine (LU)
(74) Mandataire: Robert, Vincent

(57) **Abrégé**

Déphaseur (20) d'arbre à cames comprenant dans le rotor (24) un index (80) de verrouillage dont l'extrémité est reçue dans un logement (90) du stator (22) ainsi verrouillant le stator (22) et le rotor (24). Dans cet état l'index (80) est en contact dans le logement (90). De plus une surface axiale du rotor (24) est en contact avec une surface axiale du stator (22), définissant un plan axial de glissement du rotor (24) par rapport au stator (22) dans lequel le rotor (24) et le stator (22) sont légèrement désaxés, notamment sous l'influence de la tension de la chaine. Les axes stator et rotor restent parallèles. Le désaxement provoque au cours de la rotation du déphaseur (20), des déplacements relatifs du logement et de l'index (80). Le rayon d'action de l'index et celui du logement sont choisis de sorte à minimiser les contraintes mécaniques au niveau du contact index/logement et ainsi à faciliter le déverrouillage de l'index (80).

## Description

### DOMAINE TECHNIQUE

L'invention est dans le domaine des machines tournantes et concerne plus particulièrement un déphaseur angulaire d'arbre à cames.

### ARRIERE PLAN TECHNOLOGIQUE DE L'INVENTION

Des déphaseurs angulaires sont connus de l'état de la technique et couramment utilisés pour ajuster la position angulaire des arbres à cames des moteurs à combustion interne.

Dans un moteur à combustion interne à quatre temps, le vilebrequin entraîne l'arbre à came en rotation par l'intermédiaire de moyens d' entrainement, pouvant notamment comprendre une chaine ou bien une courroie tendue entre une poulie solidaire du vilebrequin et une autre poulie solidaire du haut moteur. L'arbre à cames tourne deux fois moins vite que le vilebrequin.

La recherche permanente d'optimisation de la combustion interne des moteurs a amené à interposer entre la poulie du haut moteur et l'arbre à cames un déphaseur permettant de légèrement varier la position angulaire de l'arbre à cames en l'avançant ou en le reculant de quelques degrés relativement à la position d'entrainement directe sans déphaseur.

Le déphaseur hydraulique comprend un stator et un rotor. Le stator est ainsi dénommé par analogie avec les machines tournantes bien qu'il tourne entraîné en rotation par le moyen d'entrainement. Le rotor placé à l'intérieur du stator est quand à lui coaxialement fixé à l'arbre à cames. Le moyen d' entrainement entraine ainsi le stator qui fait tourner le rotor qui, finalement, entraine l'arbre à cames selon une cinématique optimisée. Le déphaseur fonctionne à l'instar d'un vérin rotatif, le stator comprenant au moins une chambre de pression formant un secteur angulaire concave, et le rotor comprenant un lobe convexe formant piston dans cette chambre. Une alimentation hydraulique dirige un fluide sous pression d'un côté ou de l'autre du lobe, faisant par là même tourner le rotor relativement au stator. Le stator comprend généralement plusieurs chambres sensiblement équiréparties, à la manière des trois ou quatre feuilles d'un trèfle. Le rotor est quand à lui pourvu d'autant de lobes, chacun formant un piston dans une chambre.

Dans les constructions classiques à plusieurs chambres et autant de lobes, une des paires chambre/lobe est la paire principale, les autres sont secondaires. La paire principale détermine les deux positions angulaires extrêmes du rotor. Ces positions sont atteintes lorsque le lobe principal vient en appui d'un côté ou de l'autre dans la chambre principale. En position extrême, les lobes secondaires ne sont pas en contact contre une paroi de la chambre secondaire qu'ils occupent.

Le moteur tournant toujours dans le même sens, le déphaseur tourne également toujours dans le même sens et alors la transmission des efforts du stator vers le rotor se fait selon une direction unique. Lorsque le lobe principal est en appui contre une des parois de la chambre principale, un système de verrouillage peut solidariser le rotor et le stator. Ce verrouillage est classiquement réalisé par un index solidaire du rotor et pouvant partiellement placer une de ses extrémités dans un logement du stator prévu à cet effet. L'index peut également s'escamoter entièrement et ainsi libérer le rotor du stator. Le logement prévu dans le stator est légèrement plus grand que l'index facilitant ainsi l'alignement index-logement nécessaire au verrouillage. Les déplacements de l'index sont pilotés par le système hydraulique. Le système verrouillé assure une transmission homocinétique.

Le déphaseur est classiquement conçu avec un stator et un rotor coaxiaux. Cependant, compte tenu des jeux mécaniques fonctionnels inhérents aux besoins de déplacement des pièces les unes relativement aux autres, et notamment du rotor relativement au stator, la coaxialité théorique n'est pas respectée. La tension du moyen d'entraînement, chaine ou courroie, crée un rattrapage des jeux mécaniques qui désaxe légèrement le stator relativement au rotor, qui lui reste coaxial avec l'arbre à cames. Par ailleurs, lorsque le lobe principal est en appui contre la paroi de la chambre principale, notamment en position verrouillé, cet appui des surfaces axiales crée un plan axial de glissement privilégié selon lequel s'opère le léger désaxage du stator et du rotor. La conjonction de la rotation du plan de glissement, liée à la rotation générale du déphaseur, avec la stabilité directionnelle de la tension de la courroie engendre, en position verrouillée, un petit déplacement cyclique de l'index dans le logement au cours duquel l'index peut venir en contact interférant avec la paroi intérieure du logement gênant le retrait de l'index et retardant le déverrouillage du stator et du rotor, perturbant ainsi le bon fonctionnement du moteur.

### RESUME DE L'INVENTION

L'invention résout les problèmes ci-dessus décrits. En particuliers l'invention est selon les caractéristiques de la revendication indépendante. Des modes de réalisations sont précisés dans les revendications dépendantes.

L'invention concerne un déphaseur angulaire d'arbre à cames comprenant un stator et un rotor, le stator étant entraîné en rotation autour de son axe par des moyens d'entrainement et le rotor, solidaire de l'arbre à cames, étant entraîné en rotation autour de son axe par le stator. Le déphaseur est de plus pourvu de moyens de verrouillage comprenant un index solidaire du rotor, respectivement du stator, et mobile entre une position escamotée correspondant à un état ouvert dans lequel le rotor peut, relativement à son axe, tourner par rapport au stator, et une position dans laquelle une portion d'extrémité de l'index est reçue dans un logement complémentaire opéré dans le stator, respectivement le rotor, permettant de solidariser en rotation le stator et le rotor en un état verrouillé dans lequel l'index est en contact avec l'intérieur du logement complémentaire. L'état verrouillé correspond de plus à une position du rotor relativement au stator dans lequel une surface axiale du rotor est en contact avec une surface axiale du stator. Le contact des surfaces définit un plan axial de glissement du rotor par rapport au stator, plan dans lequel le rotor et le stator sont légèrement désaxés, notamment sous l'influence de la tension des moyens d'entrainement, les axes stator et rotor restant parallèles. Le désaxement provoque, au cours de la rotation du déphaseur, des déplacements relatifs du logement et de l'index. De plus, le rayon d'action de l'index et le rayon d'action logement sont choisis de sorte à minimiser les contraintes mécaniques au niveau du contact index/logement lors des déplacements relatifs du logement et de l'index et ainsi à faciliter le déverrouillage de l'index.

De plus, l'index et le logement complémentaire sont de révolution axiale et de section circulaire telles que le diamètre du logement est supérieur à celui de l'index.

Le rayon d'action de l'index est plus grand que le rayon d'action du logement et les rayons d'action sont tels que dans l'état verrouillé et observé dans un plan de coupe transversal à l'axe le l'index, le contact index/logement, l'axe de l'index et l'axe du logement sont sensiblement alignés le long d'une droite normale au plan de glissement. Ainsi, observé dans le plan de coupe transversal, la tangente à l'index et au logement passant par le contact index/logement est sensiblement parallèle au plan de glissement.

Par ailleurs, le déphaseur angulaire d'arbre à cames est pourvu de moyens de commande, pouvant être hydraulique, pilotant la rotation du rotor relativement au stator et les entrés/sorties de l'index pour passer de l'état ouvert à l'état verrouillé.

Le stator est pourvu d'au moins une chambre concave s'étendant entre une première surface plane axiale et une deuxième surface et le rotor est pourvu d'au moins un lobe convexe s'étendant entre une troisième surface plane axiale et une quatrième surface. La chambre concave est plus grande que le lobe convexe qui se place dans la chambre concave. Le rotor peut se déplacer angulairement relativement au stator à partir d'une première position dans laquelle la première surface axiale reçoit en appui la troisième surface axiale, le contact des surfaces axiales définissant le plan de glissement entre le rotor et le stator.

Les éléments des moyens de verrouillage agencés dans le rotor le sont dans le lobe convexe du rotor.

Il se peut que le stator soit pourvu d'une pluralité de chambres concaves formant des secteurs angulaires et le rotor soit pourvu d'autant de lobes convexes de sorte que dans chaque chambre concave du stator se place un lobe convexe du rotor.

Il se peut également que les moyens de verrouillage ne comprennent qu'un seul index de verrouillage et alors, dans l'état verrouillé, seul le lobe convexe pourvu de moyens de verrouillage est en contact dans sa chambre concave, le contact se faisant selon le plan de glissement.

### DESCRIPTION DES FIGURES

D'autres avantages de l'invention seront plus directement perçus à la lecture de la description qui suit se référant aux figures.
La figure 1 est une vue d'ensemble d'un déphaseur selon l'invention, montré en coupe axiale.
La figure 2 est une coupe transversale du déphaseur selon le plan P1 de la Figure 1, le rotor et le stator étant en position verrouillé.
La figure 3 est une coupe transversale du déphaseur de la figure 1 en position déverrouillé.
La figure 4 est une section des moyens de verrouillage équipant le déphaseur de la figure 1, les moyens étant représentés en position verrouillé.
La figure 5 est une section en position déverrouillé des moyens de la figure 4.
La figure 6 est un schéma de principe qui illustre les positions relatives des pièces des moyens de verrouillage dans un plan transversal alors que le stator et le rotor sont désaxés, de sorte que le contact index-logement s'excentre relativement à l'axe principal, dans de la zone périphérique du stator.
La figure 7 est le même schéma de principe que celui de la Figure 6, après que le déphaseur ait opéré une demi-révolution et que le stator et le rotor sont désaxés, de sorte que le contact index-logement se rapproche de l'axe principal.
La figure 8 est le même schéma de principe que celui des Figures 6 et 7, le stator et le rotor se trouvant dans une position intermédiaire coaxiaux.

### DESCRIPTION DES MODES DE REALISATION PREFERES

Dans l'environnement d'un moteur 10, la Figure 1 représente un arbre à cames 12 équipé d'un déphaseur 20. Le déphaseur 20 comprend un stator 22 extérieur et un rotor 24 placé dans le stator 22. Le rotor 24 est coaxialement fixé à l'arbre à cames 12. Le stator 22 est entrainé en rotation au moyen d'une chaine (non représentée) de transmission tendue suivant une direction Dt. Cet ensemble brièvement présenté se repère selon un axe principal A1 qui est l'axe de l'arbre à cames 12, et, selon la direction Dt de la tension de la chaine sensiblement perpendiculaire à l'axe principal A1. L'axe Ar du rotor 24 est confondu avec l'axe principal A1 De plus, la Figure 1 ébauche un système hydraulique acheminant du fluide sous pression au travers de canaux opérés dans l'arbre à cames 12 et dans le déphaseur 20.

La Figure 2 est une coupe radiale du déphaseur 20 selon un plan P1 normal à l'axe principal A1.

La Figure 3 est la même coupe selon P1, le rotor et le stator étant placé différemment que selon la Figure 2.

Le stator 22 est un cylindre de section circulaire ayant une surface extérieure 26, une épaisseur 28 et une surface intérieure 30 pourvue de quatre parois 32, 34, 36, 38, chacune délimitée par deux surfaces axiales, 40, 42, 44, 46, planes s'étendant en direction de l'axe du stator As sans pour autant l'atteindre, les quatre parois, 32, 34, 36, 38, laissant libre, au centre du stator un espace cylindrique de section circulaire destiné à recevoir le rotor 24.

Deux parois contigües délimitent un secteur angulaire formant une chambre à l'intérieure du stator 22. Le stator 22 est ainsi pourvu de quatre chambres, 50, 52, 54, 56, dessinant dans le plan P1 une sorte de trèfle à quatre feuilles.

Le rotor 24 comprend un coeur cylindrique central de section circulaire dont le diamètre est ajusté à l'espace cylindrique laissé libre au centre du stator 22. Le rotor 24 est de plus pourvu de quatre lobes, 60, 62, 64, 66, s'étendant radialement depuis le coeur du rotor 24 jusqu'à un diamètre ajusté à celui de la surface intérieure 30 du stator 22. Lors du montage le rotor 24 est orienté de sorte que chacun des lobes, 60, 62, 64, 66, soit dans une chambre, 50, 52, 54, 56, du stator 22. Les lobes, 60, 62, 64, 66, du rotor 24 sont angulairement plus petits que les chambres, 50, 52, 54, 56, du stator 22 ainsi, en place dans le stator 22, le rotor 24 peut tourner autour de son axe Ar.

Le stator 22 et le rotor 24 forment ensemble un vérin hydraulique rotatif comprenant quatre chambres, 50, 52, 54, 56, chacune étant divisée par un lobe, 60, 62, 64, 66, formant piston. La rotation du rotor 24 dans le stator 22 est pilotée par la commande hydraulique qui achemine au travers des canaux le fluide sous pression d'un côté ou de l'autre du lobe.

Par ailleurs, le moteur 10 tournant toujours dans le même sens, le déphaseur 20 tourne également toujours dans le même sens repéré par la flèche R sur les figures 2 et 3. La transmission des efforts du stator 22 vers le rotor 24 se fait selon cette direction R. Le rotor 24 peut pivoter dans le stator 22 à l'intérieure d'une plage angulaire illustrée par les Figures 2 et 3. Une des paires chambre/lobe est la paire principale, 50-60, les autres sont secondaires, 52-62, 54-64, 56-66. La paire principale, 50-60, détermine les deux positions angulaires extrêmes qui peuvent être prises par le rotor 24. Ces positions extrêmes sont atteintes lorsque le lobe principal, 60, vient en appui selon une de ses surfaces axiales, 70, 72, d'un côté ou de l'autre dans la chambre principale 50 sur les surfaces axiale 40, 44.

La Figure 2 illustre la position extrême dans laquelle les surfaces axiales 40 et 70 sont en contact. En position extrême, les lobes secondaires, 62, 64, 66, ne sont pas en contact contre une paroi de la chambre secondaire, 52, 54, 56, qu'ils occupent. Compte tenu du sens unique de rotation R et des efforts résistants agissant sur l'arbre à cames dans le sens inverse à la rotation R, les deux positions extrêmes se distinguent l'une de l'autre en ce que en l'absence de pression hydraulique dans le déphaseur 20, le rotor 24 se place naturellement, selon la position de la Figure 2, la surface axiale 70 en appui contre la surface axiale 40 de la paroi 32. Dans cette position, le rotor 24 et le stator 22 peuvent être verrouillés l'un à l'autre au moyen d'un ensemble de verrouillage détaillé aux Figures 4 et 5. La position extrême de la Figure 2 est par la suite dénommée position de verrouillage PV.

Comme indiqué dans les Figures 4 et 5, les moyens de verrouillage comprennent, pourvu dans le rotor 24, un index 80 cylindrique de section circulaire, un alésage aveugle 82, un ressort 84 comprimé entre le fond de l'alésage 82 et l'extrémité entrée de l'index 80 et, pourvu dans le stator 22, un logement 90 cylindrique de section circulaire et de diamètre plus grand que le diamètre de l'index 80.

L'index 80 est placé dans l'alésage 82 et peut y coulisser selon son axe Ai coaxial avec l'axe de l'alésage 82 Aa tous deux étant parallèles à l'axe Ar du rotor 24 et à l'axe principal A1.

L'index 80 peut entièrement s'escamoter dans l'alésage 82 - Figure 4 définissant un état ouvert EO dans lequel le rotor 24 peut tourner dans le stator 22 relativement à son axe Ar.

L'index 80 peut partiellement sortir de l'alésage 82 - Figure 5 l'extrémité 86 sortie se plaçant dans le logement 90 du stator 22, solidarisant ainsi en un état verrouillé EV le rotor 24 et le stator 22. L'état verrouillé EV n'est possible que lorsque le rotor 24 et le stator 22 sont en position de verrouillage PV.

Le système hydraulique pilote les déplacements de l'index 80.

Lorsque du fluide sous pression est dirigé dans le logement 90, sous l'index 80 dans le sens des Figures 4 et 5, le système commute de l'état verrouillé EV - Figure 5 à l'état ouvert EO - Figure 4.

En position de verrouillage PV - Figure 2, lorsqu'aucun fluide n'est dirigé sous l'index 80, le ressort 84 pousse l'index 80 vers la sortie de l'alésage 82 en direction du logement 90 commutant l'ensemble en l'état verrouillé EV.

Dans le but de faciliter le verrouillage, l'extrémité 86 de l'index 80 est d'un diamètre légèrement inférieur à celui du logement 90. Pour faciliter le verrouillage l'extrémité 86 peut également être de forme légèrement conique, telle que représentée dans les Figures 4 et 5.

Le Figure 6, 7 et 8 schématisent de manière exagérée les moyens de verrouillage selon l'invention de sorte à facilement visualiser les jeux mécaniques entre les pièces. Les Figures 6, 7 et 8 sont en coupe transversale à l'axe principal A1 selon le plan P1 déjà utilisé aux Figures 2 et 3. Le stator 22 et le rotor 24 sont en position de verrouillage PV, en l'état verrouillé EV.

L'index 80 est dans le logement 90 et est en contact linéaire Pc avec celui-ci. La surface axiale 40 de la chambre principale 50 et la surface axiale 70 du lobe principal 60 sont en contact et définissent un plan de glissement PG du stator 22 par rapport au rotor 24, dans lequel, et sous l'influence de la tension de la chaine, un rattrapage des jeux fonctionnels J interne au déphaseur 20 s'opère.

On comprendra aisément que, compte tenu et des tolérances dimensionnelles et des jeux fonctionnels de l'index 80 et du logement 90, dans l'état verrouillé EV les surfaces 40 et 70 en contacts, définissant ainsi le plan de glissement PG, peuvent très légèrement s'écarter l'une de l'autre sans pour autant modifier fondamentalement le plan de glissement PG.

Dans les Figures 6 et 7, le stator 22 a radialement glissé et se trouve désaxé du jeu J par rapport au rotor 24, les axes As du stator 22 et Ar du rotor 24 restant parallèles.

La rotation du déphaseur 20 autour de l'axe principal A1 se traduit par la rotation du plan de glissement PG, dans lequel s'opère le désaxage J. Au cours d'une révolution du déphaseur 20, la direction Dt de la tension de la chaine restant fixe, le désaxage J peut être, dans le plan de glissement PG, d'un côté ou de l'autres de l'axe principal A1.

Dans les Figures 6, 7 et 8 et dans le but de faciliter la description nous repérons les éléments par une orientation haut-bas selon le sens des figures. Par analogie, nous utilisons les désignations relatives associées « au-dessus », « en-dessous ».

Dans la Figure 6, l'axe As du stator 22 est en-dessous de l'axe principal A1 puis, suite à une demi-révolution du déphaseur 20, en Figure 7, l'axe As du stator 22 est au-dessus de l'axe principal A1. La Figure 8 représente une situation intermédiaire entre celles des Figures 6 et 7, dans laquelle le désaxage J est nul et les axes As du stator 22, Ar du rotor 24 et A1 principal sont confondus. Cette configuration se produit deux fois par révolution du déphaseur 20.

Il s'ensuit, au cours d'une révolution du déphaseur, un mouvement cyclique Mc du logement 90 relativement à l'index 80. Ce mouvement cyclique Mc est linéaire et se repère, dans le plan de coupe transverse P1, selon la parallèle au plan de glissement PG passant par l'axe du logement A1.

En fonctionnement, la position du contact Pc varie du fait du mouvement cyclique Mc et l'index 80 peut venir à interférer avec le logement 90. Cette interférence contrarie le déverrouillage de l'index 80.

Dans la configuration de la Figure 6, le logement 90 est légèrement « descendu », le contact Pc est conséquemment légèrement « monté » et s'est excentré relativement à l'axe principal A1 dans de la zone périphérique du stator.

Dans la configuration de la Figure 7, le logement 90 est légèrement monté, le contact Pc est conséquemment légèrement descendu et s'est rapproché de l'axe principal A1.

L'interférence index-logement s'annule dans la configuration intermédiaire de la Figure 8 lorsque le désaxage J est nul. Le contact Pc, l'axe Ai de l'index 80 et l'axe A1 du logement 90 sont alignés perpendiculairement au plan de glissement PG.

Pour que la configuration intermédiaire de la Figure 8 soit possible le rayon d'action Ri de l'index 80, distance de l'axe Ar du rotor 24 à l'axe Ai de l'index 80, est choisi supérieur au rayon d'action RI du logement 90, distance de l'axe As du stator 22 à l'axe A1 du logement 90. Grace à cette différence de rayons d'action, dans la configuration intermédiaire de la Figure 8, la tangente Tc au contact Pc est parallèle au plan de glissement PG et, conséquemment, les contraintes liées aux interférences résultants des positions autres - Figures 6 et 7 - situées de part et d'autre de la configuration intermédiaire - Figure 8 - sont minimisées.

### Exemple non limitatif

Ordre de grandeur des dimensions d'un déphaseur 20 selon l'invention.
J ≈ 20 µm
Diamètre du logement ≈ 9 mm
Diamètre de l'index ≈ 8 mm
RI ≈ 30,0 mm
Ri ≈ 30,2 mm

La description qui précède présente un mode de réalisation particulier de l'invention dont les enseignements essentiels de l'invention sont la différence entre les rayons d'action de l'index et du logement. Ces enseignements peuvent être adaptés à d'autres machines tournantes présentant les caractéristiques du déphaseur décrit: deux pièces quasi-coaxiales liées entre elles par un système index/logement, les deux pièces tournant de manière homocinétique et admettant entre elles un plan axial de glissement, le plan de glissement tournant avec les pièces.

Ainsi, sans sortir des enseignements de l'invention, certaines caractéristiques décrites peuvent être choisies en fonction de l'application spécifique :
le mode d'entrainement (courroie, chaine ou autre),
le nombre de chambre/lobe du déphaseur,
la forme exacte de l'index et son mode de commande,
l'index placé dans le rotor et le logement dans le stator,
le stator et le rotor représentés monoblocs peuvent résulter de l'assemblage de pièces élémentaires.

Enfin, le mode de réalisation décrit s'appui sur un déphaseur d'arbre à cames d'admission. Des déphaseurs, notamment pour les arbres à cames d'échappement, s'en distinguent de par la position verrouillée PV correspondant à un contact des surfaces axiales 72 et 44 atteinte si du fluide hydraulique sous pression est envoyé dans le déphaseur. Pour ces déphaseurs, le plan de glissement PG est celui des surfaces axiales 72 et 44.

## Revendications

1. Déphaseur (20) angulaire d'arbre à cames comprenant un stator (22) et un rotor (24), le stator (22) étant entraîné en rotation autour de son axe (As) par des moyens d'entrainement et le rotor (24), solidaire de l'arbre à cames (12), étant entraîné en rotation autour de son axe (Ar) par le stator (22), le déphaseur (20) étant de plus pourvu de moyens de verrouillage (80, 82, 84, 86, 90) comprenant un index (80) solidaire du rotor (24), respectivement du stator (22), et mobile entre une position escamotée correspondant à un état ouvert (EO) dans lequel le rotor (24) peut, relativement à son axe (Ar), tourner par rapport au stator (22), et une position dans laquelle une portion d'extrémité (86) de l'index (80) est reçue dans un logement (90) complémentaire opéré dans le stator (22), respectivement le rotor (24), permettant de solidariser en rotation le stator (22) et le rotor (24) en un état verrouillé (EV) dans lequel l'index (80) est en contact avec l'intérieur du logement (90) complémentaire, l'état verrouillé (EV) correspondant de plus à une position du rotor (24) relativement au stator (22) dans lequel une surface axiale du rotor (70) est en contact avec une surface axiale (40) du stator, le contact des surfaces définissant un plan axial de glissement (PG) du rotor (24) par rapport au stator (22), plan (PG) dans lequel le rotor (24) et le stator (22) sont légèrement désaxés (J), notamment sous l'influence de la tension des moyens d'entrainement, les axes stator (As) et rotor (Ar) restant parallèles, le désaxement (J) provoquant, au cours de la rotation du déphaseur (20), des déplacements relatifs (Mc) du logement (90) et de l'index (80),
**caractérisé en ce que**
le rayon d'action (Ri) de l'index (80) et le rayon d'action (RI) du logement (90) sont choisis de sorte à minimiser les contraintes mécaniques au niveau du contact (Pc) index/logement lors des déplacements relatifs (Mc) du logement (90) et de l'index (80) et ainsi à faciliter le déverrouillage de l'index (80).

2. Déphaseur (20) angulaire d'arbre à cames (12) selon la revendication 1 **caractérisé en ce que** l'index (80) et le logement (90) complémentaire sont de révolution axiale et de section circulaire telles que le diamètre du logement (90) est supérieur à celui de l'index (80).

3. Déphaseur (20) angulaire d'arbre à cames (12) selon l'une quelconque des revendications précédentes **caractérisé en ce que** le rayon d'action (Ri) de l'index (80), est plus grand que le rayon d'action (R1) du logement.

4. Déphaseur (20) angulaire d'arbre à cames (12) selon la revendication 3 **caractérisé en ce que** les deux rayons d'action (Ri, RI) sont tels que dans l'état verrouillé (EV) et observé dans un plan de coupe (P1) transversal à l'axe le l'index (Ai), le contact (Pc) index/logement, l'axe de l'index (Ai) et l'axe du logement (Al) sont sensiblement alignés le long d'une droite normale au plan de glissement (PG).

5. Déphaseur (20) angulaire d'arbre à cames (12) selon une des revendications 3 ou 4 **caractérisé en ce que** observé dans le plan de coupe transversal (P1), la tangente (Tc) à l'index (80) et au logement (90) passant par le contact (Pc) index/logement est sensiblement parallèle au plan de glissement (PG).

6. Déphaseur (20) angulaire d'arbre à cames selon l'une des revendications précédentes **caractérisé en ce que** le déphaseur (20) est de plus pourvu de moyens de commande pilotant la rotation du rotor (24) relativement au stator (22).

7. Déphaseur (20) angulaire d'arbre à cames selon la revendication 6 **caractérisé en ce que** les moyens de commande pilotent également les entrés/sorties de l'index (80) pour passer de l'état ouvert (EO) à l'état verrouillé (EV).

8. Déphaseur (20) angulaire d'arbre à cames selon l'une des revendications 6 ou 7 **caractérisé en ce que** les moyens de commande sont hydrauliques.

9. Déphaseur (20) angulaire d'arbre à cames selon une quelconque des revendications précédentes **caractérisé en ce que** le stator (22) est pourvu d'au moins une chambre (50) concave s'étendant entre une première surface (40) plane axiale et une deuxième surface (44) et **en ce que** le rotor est pourvu d'au moins un lobe (60) convexe s'étendant entre une troisième surface plane axiale (70) et une quatrième surface (72), la chambre concave (50) étant plus grande que le lobe convexe (70) et étant agencée de sorte que le lobe convexe (70) se place dans la chambre concave (50), le rotor (24) pouvant se déplacer angulairement relativement au stator (22) à partir d'une première position dans laquelle la première surface axiale (40) reçoit en appui la troisième surface axiale (70), le contact des surfaces axiales (40, 70) définissant ainsi le plan de glissement (PG) entre le rotor (24) et le stator (22).

10. Déphaseur (20) angulaire d'arbre à cames selon la revendication 9 **caractérisé en ce que** les éléments des moyens de verrouillage (80, 82, 84) agencés dans le rotor (24) le sont dans le lobe convexe (60) du rotor (24).

11. Déphaseur (20) angulaire d'arbre à cames selon la revendication 10 **caractérisé en ce que** le stator (22) est pourvu d'une pluralité de chambres concaves (50, 52, 54, 56) formant des secteurs angulaires et le rotor (24) est pourvu d'autant de lobes convexes (60, 62, 64, 66) de sorte que dans chaque chambre concave du stator (22) se place un lobe convexe du rotor (24).

12. Déphaseur (20) angulaire d'arbre à cames selon la revendication 10 **caractérisé en ce que** le déphaseur (20) ne comprend qu'un seul index (80) de verrouillage.

13. Déphaseur (20) angulaire d'arbre à cames selon la revendication 10 **caractérisé en ce que** dans l'état verrouillé (EV), seul le lobe convexe (60) pourvu de moyens de verrouillage est en contact dans sa chambre concave (50), le contact se faisant selon le plan de glissement (PG).
